# EUROPÄISCHE PATENTSCHRIFT

(11) **EP 1 678 985 B1**
(45) Veröffentlichungstag und Bekanntmachung des Hinweises auf die Patenterteilung: **04.04.2007**
(21) Anmeldenummer: 04761017.5
(22) Anmeldetag: 25.08.2004
(51) Int. Cl.: H05B 3/74, H05B 3/68

(54) **HEIZELEMENT FÜR ELEKTRISCHE HEIZPLATTEN UND VERFAHREN ZUR HERSTELLUNG EINES DERARTIGEN HEIZELEMENTS**
HEATING ELEMENT FOR ELECTRIC HOT PLATES AND METHOD FOR PRODUCING SUCH A HEATING ELEMENT
ELEMENT CHAUFFANT POUR PLAQUES CHAUFFANTES ET PROCEDE DE PRODUCTION D'UN ELEMENT CHAUFFANT DE CE TYPE

(30) Priorität: 28.10.2003 AT 17092003
(43) Veröffentlichungstag der Anmeldung: 12.07.2006
(73) Patentinhaber: Electrovac AG, 3400 Klosterneuburg (AT)
(72) Erfinder: AURADNIK, Christian, A-3400 Klosterneuburg (AT)
(74) Vertreter: Heger, Georg
(86) Internationale Anmeldenummer: PCT/AT2004/000293
(87) Internationale Veröffentlichungsnummer: WO 2005/043956

(56) Entgegenhaltungen:
- EP-A- 0 612 199
- EP-A- 0 625 865
- DE-U- 9 421 964
- US-A- 5 498 853
- US-A- 5 699 606

## Beschreibung

Die Erfindung betrifft ein Heizelement für elektrische Heizplatten, insbesondere für Glaskeramikplatten, welches als bandförmiger länglicher Streifen mit einer Länge L_{R}, einer Höhe h_{R} und einer Dicke s_{R} aus elektrisch leitfähigem Material mit einem spezifischen Widerstand ρ_{R} ausgebildet und in der Gebrauchslage hochkant stehend auf einer thermisch isolierenden Unterlage angebracht ist, wobei der Streifen an der der Unterlage zugewandten Seite Laschen mit einer Höhe hₛ und einer Breite bₛ aufweist, welche sich über eine Eingriffstiefe e von einem Anteil der Höhe hₛ in die Unterlage verzahnen, zwischen welchen Laschen Lücken mit einer Höhe hₛ und einer Breite b_{F} gebildet sind, welche über den Abstand Höhe hₛ minus Eingriffstiefe e Durchlüftungslücken bilden.

Die Erfindung betrifft weiters ein Verfahren zur Herstellung eines Heizelements für elektrische Heizplatten, insbesondere Glaskeramikplatten, wobei aus einem bandförmigen elektrisch leitfähigen Material mit einem spezifischen Widerstand ρ_{R} und einer Dicke S_{R} ein Streifen mit einer Länge L_{R} und einer Höhe h_{R} ausgeschnitten wird, welcher auf einer Seite Laschen mit einer Höhe hₛ und einer Breite bₛ und dazwischen Lücken mit einer Höhe hₛ und einer Breite b_{F} aufweist.

Die angegebenen Heizelemente werden insbesondere für Küchengeräte verwendet, wobei der bandförmige längliche Streifen spiral- oder mäanderförmig hochkant auf einer Unterlage angeordnet ist, wobei zusätzlich zur spiralförmigen bzw. mäanderförmigen Anordnung eine Wellung des Streifens üblich ist, um die entsprechende Länge des Streifens auf einer möglichst kleinen Fläche unterzubringen, um die Wärme über die Heizfläche optimal zu verteilen. Durch Anschluss des Heizelements an die Versorgungsspannung wird ein Stromfluss durch den Streifen erzwungen, wodurch dieser unter Abstrahlung von Wärme zum Glühen beginnt. Oberhalb des Heizelements ist vorzugsweise eine durchsichtige Abschirmung, beispielsweise eine Glaskeramikplatte, angeordnet, auf die das jeweilige Kochgefäß gestellt werden kann.

Beispielsweise beschreibt die US 3 991 298 A ein Heizelement, welches aus einem gewebeartigen Heizelement besteht.

Üblicherweise weist der Streifen an der der Unterlage zugewandten Seite Laschen und zwischen den Laschen Durchlüftungslücken auf. Durch diese Belüftung wird eine Minimierung des Wärmeentzuges durch die Abstützung des Streifens auf der Unterlage erzielt. Beispielsweise beschreibt die US 5 477 031 A ein derartiges Heizelement mit einer Mehrzahl voneinander beabstandeten Montagelaschen.

Entsprechend der gewünschten Nennleistung des Heizelements muss der Streifen einen entsprechenden Widerstand aufweisen. Dieser Widerstand hängt vom spezifischen Widerstand des verwendeten elektrisch leitfähigen Materials der Länge ab, welche meist durch die Größe der Herdstelle vorgegeben ist sowie vom Querschnitt des Streifens abhängig ist. Somit kann bei festgelegter Länge des Streifens sowie bei dem durch das Material des Streifens festgelegten spezifischen Widerstand ρ_{R} der für eine bestimmte Nennleistung erforderliche Querschnitt des Streifens und somit bei vorgegebener Dicke des Streifens die Höhe desselben ermittelt werden und ein solcher Streifen entsprechend hergestellt werden. Aufgrund von Fertigungstoleranzen und Toleran-zen der Dicke des Streifens stimmt der resultierende elektrische Widerstand nicht unbedingt mit dem gewünschten elektrischen Widerstand überein, wodurch Abweichungen von der gewünschten Heizleistung auftreten.

Ziel der vorliegenden Erfindung ist es, ein Heizelement der oben angegebenen Art zu schaffen, welches auch bei den in der Realität auftretenden Toleranzen des Materials, aus dem der Streifen hergestellt wird, einen möglichst genauen Nennwiderstand resultierend in einer gewünschten Nennleistung aufweist. Das Heizelement soll möglichst einfach und kostengünstig herstellbar sein.

Eine weitere Aufgabe der vorliegenden Erfindung besteht in der Schaffung eines oben erwähnten Verfahrens zur Herstellung eines Heizelements, mit dem ein möglichst genauer Nennwiderstand des Heizelements und somit eine möglichst genaue Nennleistung erzielt werden kann. Das Verfahren soll möglichst einfach und kostengünstig durchführbar sein.

Die erste erfindungsgemäße Aufgabe wird dadurch gelöst, dass die Höhe h_{R} des Streifens gemäß dem Zusammenhang h_{R}=ρ_{R}*Lₘ/(sₘ*R_{T})*ε entsprechend dem auf eine definierte Messlänge Lₘ bezogenen Widerstand R_{T} und/oder entsprechend der mittleren Dicke sₘ des Streifens zur Erzielung eines vorgegebenen Widerstands R_{N} entsprechend einer gewünschten Nennleistung P_{N} des Heizelements bemessen ist, wobei ε der die Laschen berücksichtigende Widerstandsabminderungsfaktor ist. Bei der Vorgabe entsprechend enger Breitentoleranzen des Bandmaterials, aus welchem die Streifen hergestellt werden, besteht auch die Möglichkeit, die Materialstärke über die Widerstandsmessung rückzurechnen. Damit kann auf eine Materialstärkenmessung verzichtet werden, ohne vorgegebene Fehlergrenzen zu überschreiten. Das erfindungsgemäße Heizelement zeichnet sich somit durch eine Höhe des Streifens aus, der in Abhängigkeit von den tatsächlichen Verhältnissen des Materials, aus den der Streifen hergestellt wird, das ist der tatsächliche Widerstand, gemessen über eine definierte Messlänge sowie die gemessene mittlere Dicke des Streifens abhängig gestaltet wird. Eine Feineinstellung des gewünschten Widerstands des Streifens über Änderung der Gesamtlänge des Streifens wird dadurch nicht notwendig. Dies würde einen hohen zusätzlichen Fertigungsaufwand bedingen. Beim erfindungsgemäßen Heizelement werden die für den Gesamtwiderstand relevanten Parameter an die realen Bedingungen angepasst, wodurch Fertigungstoleranzen keinen Einfluss auf den Gesamtwiderstand und somit die gewünschte Nennleistung des Heizelements mehr haben.

Dabei kann die Anpassung der Höhe h_{R} des Streifens dadurch erfolgen, dass die Höhe h_{R}' des Streifens oberhalb einzelner oder in Gruppen angeordneter Lücken zwischen den Laschen kleiner als die Höhe h_{R} des übrigen Streifens ist. Dadurch wird der resultierende Widerstand des Streifens verändert. Beispielsweise kann jede zweite Lücke mit einer entsprechend kleineren Höhe h_{R}' ausgeführt sein.

Eine Veränderung der Höhe des Streifens kann auch dadurch erzielt werden, dass der Streifen an der gegenüberliegenden Seite der Laschen Einschnitte mit veränderter Höhe als die übrige Höhe h_{R} des Streifens aufweist.

Diese Einschnitte können beispielsweise wellenförmige Gestalt aufweisen. Abgesehen von der genauen Einstellung des Widerstands des Streifens durch diese Einschnitte wird auch ein verändertes Glühverhalten durch unterschiedliche Stromdichten an der Oberkante des Streifens erreicht.

Gemäß einem weiteren Merkmal der Erfindung ist vorgesehen, dass die Laschen und Lücken abgerundete Ecken aufweisen. Der Rundungsradius wiederum hat Einfluss auf den Gesamtwiderstand und kann daher auch zum Ausgleich von Fertigungstoleranzen verändert werden.

Vorzugsweise ist der Streifen aus einer Metalllegierung gebildet.

In verfahrensmäßiger Hinsicht wird die Aufgabe der Erfindung dadurch gelöst, dass während des Ausschneideprozesses des Streifens der auf eine Messlänge Lₘ bezogene Widerstand R_{T} und/oder die mittlere Dicke Sₘ des Streifens gemessen wird und in Abhängigkeit davon die Höhe h_{R} des Streifens zur Erzielung eines gewünschten Widerstands R_{N} entsprechend einer gewünschten Nennleistung P_{N} des Heizelements verändert wird. Somit wird während der Herstellung des Heizelements also sozusagen "in-line" mit dem Ausschneiden Rücksicht auf die realen Verhältnisse und auf die Fertigungstoleranzen genommen und eine entsprechende Anpassung der Höhe des Streifens vorgenommen.

Dabei kann die Feintrimmung des Heizelements an die gewünschte Nennleistung durch Veränderung der Höhe hₛ der Laschen während des Ausschneidprozesses des Streifens erzielt werden, wodurch die effektive Höhe des Widerstands des Streifens verändert wird.

Eine Änderung des resultierenden Widerstands des Streifens kann auch durch Veränderung der Breite b_{F} der Lücken in Abhängigkeit des auf eine Messlänge Lₘ bezogenen Widerstands und der mittleren Dicke des Streifens während des Ausschneidprozesses des Streifens erreicht werden.

Weiters können auch vereinzelt Lücken mit größerer Höhe hₛ' als die Höhe hₛ der übrigen Lücken während des Ausschneidprozesses des Streifens angeordnet werden.

Weiters kann auch die Breite bₛ der Laschen während des Ausschneidprozesses des Streifens verändert werden.

Schließlich kann eine Trimmung des resultierenden Widerstands auch dadurch erfolgen, dass während des Ausschneidprozesses des Streifens dieser an der gegenüberliegenden Seite der Laschen eingeschnitten wird. Durch diese Einschnitte wird die effektive Höhe des resultierenden Widerstands des Streifens verändert.

Dabei können die Einschnitte wellenförmig gestaltet werden.

Wenn gemäß einem weiteren Merkmal der Erfindung zwei oder mehrere identische Streifen gleichzeitig aus einem bandförmigen Material ausgeschnitten werden, wobei die Laschen eines Streifens komplementär zu den Lücken des daneben angeordneten Streifens gestaltet sind, können zwei oder mehrere Heizelemente ohne wesentlichen Materialverschnitt aus einem bandförmigen Material rasch und kostengünstig hergestellt werden. Ein weiterer Vorteil der Mehrfachnutzung eines bandförmigen Materials ist eine Eliminierung der Bandführungstoleranzen und Bandbreitentoleranzen beim Schneidvorgang, die dadurch erreicht werden kann, dass an den Außenkanten des Bandes ein schmaler Abfallstreifen abgetrennt wird. Die Justage der Schneideposition ergibt somit die gesamte Toleranzbreite für den Streifen. Damit kann eine sehr enge Breitentoleranz erreicht werden, wodurch wiederum auf eine vorangehende Materialstärkenmessung zur Erzielung eines bestimmten Widerstands R_{N} verzichtet werden kann.

Geeignete Methoden zur Herstellung sind die Anwendung eines Plasmastrahls, Wasserstrahls, Laserstrahls oder eines Elektroerosionsverfahrens.

Natürlich sind Kombinationen der oben genannten Möglichkeiten der Veränderungen der Streifenparameter in Abhängigkeit des auf eine Messlänge Lₘ bezogenen Widerstands R_{T} und der mittleren Dicke sₘ des Streifens möglich.

Die vorliegende Erfindung wird anhand der beiliegenden Zeichnungen näher erläutert.

Darin zeigen:
Fig. 1 einen Teilabschnitt eines bandförmigen länglichen Streifens zur Bildung eines Heizelements für elektrische Heizplatten;
Fig. 2 einen Ausschnitt eines Streifens gemäß einer weiteren Ausführungsform;
Fig. 3 ein Ausschnitt eines Streifens gemäß einer weiteren Ausführungsform der Erfindung;
Fig. 4 eine schematische Darstellung eines Herstellungsverfahrens, bei dem zwei identische Streifen aus einem bandförmigen Material ausgeschnitten werden;
Fig. 5a die relative Querschnittsänderung in Abhängigkeit der fertigungsbedingten Materialdickenabweichung des Streifens;
Fig. 5b die relative Widerstandsänderung in Abhängigkeit der Materialstärkenabweichung des Streifens; und
Fig. 5c die relative Heizleistungsänderung in Abhängigkeit der Materialstärkenabweichung eines Streifens.

Fig. 1 zeigt einen Ausschnitt eines bandförmigen länglichen Streifens 1, wie er mit einer gewissen Länge L_{R} für die Herstellung eines Heizelements mit einer vorgegebenen Nennleistung P_{N} verwendet wird. Der längliche Streifen besteht aus einem Bereich 2 mit einer Höhe h_{R} und daran angeordneten Laschen 3 mit einer Höhe hₛ und einer Breite bₛ, zwischen welchen Laschen 3 Lücken 4 mit einer Höhe hₛ und einer Breite b_{F} gebildet sind, wobei die Eingriffstiefe e den Anteil der Höhe hₛ darstellt, mit der die Laschen in einer thermisch isolierenden Unterlage verzahnen können (nicht dargestellt). Abhängig von der Dicke des Streifens 1 und dem verwendeten Material und somit dem jeweiligen spezifischen Widerstand ρ_{R} kann für eine gewünschte Nennleistung P_{N} bei vorgegebener Nennspannung U_{N} der gewünschte Nennwiderstand R_{N} berechnet werden. Beispielsweise beträgt der Nennwiderstand R_{N} bei einer gewünschten Nennleistung von 1200 W und einer Nennspannung von 230 V gemäß der Formel ${R}_{N} = \frac{{U}_{N}}{{I}_{N}} = \frac{{U}_{N}^{2}}{{P}_{N}} = 44 , 083 ⁢ Ω$ Die Querschnittsfläche und Länge des Heizleiters werden entsprechend der festgelegten Windungsform des Streifens 1 und dem vorgegebenen elektrischen Widerstand R_{N} ausgelegt. Nachdem der Widerstand R_{N} durch den Zusammenhang ${R}_{N} = {ρ}_{R} ⁢ \frac{{L}_{N}}{{A}_{R}}$ gekennzeichnet ist, wobei ρ_{R} der spezifische Widerstand, L_{R} die Länge des Streifens 1 und A_{R} der Querschnitt des Streifens 1 ist, und A_{R}=h_{R}.S_{R}, wobei h_{R} die Höhe des Streifens und s_{R} die Dicke des Streifens 1 angibt. Bei einer festgelegten Länge L_{R}=4,7 m und einer Dicke s_{R} von 0,038 mm ergibt sich gemäß dem vorliegenden Beispiel eine Querschnittsfläche A_{R}=0,133 mm² bzw. eine Höhe h_{R} des Streifens 1 von 3,507 mm.

Aufgrund der Fertigungstoleranzen der Höhe h_{R} und der Toleranzen der Dicke s_{R} des Streifens 1 im Anlieferzustand variiert somit die Querschnittsfläche A_{R} des Streifens 1. Entsprechend dieser Querschnittsabweichungen ändert sich der elektrische Widerstand R_{N} des Streifens und somit die unter der Annahme konstanter Versorgungsspannung U_{N} erzielte Heizleistung. Beispiele für die relative Querschnittsänderung, die relative Widerstandsänderung und die relative Heizleistungsänderung in Abhängigkeit der Materialstärkenabweichung Δs_{R} sind in den Fig. 5a-5c dargestellt.

Somit kommt es aufgrund der Querschnittsabweichungen ΔA_{R} zu Abweichungen der Nennleistung $Δ \begin{matrix}\end{matrix} P \left({Δ \begin{matrix}\end{matrix} s}_{R}, ⁢, {Δ \begin{matrix}\end{matrix} h}_{R}\right) = \frac{{U}_{N}^{2}}{\left({R}_{N}+Δ\begin{matrix}\end{matrix}R\left({Δ \begin{matrix}\end{matrix} s}_{R}, ⁢, {Δ \begin{matrix}\end{matrix} h}_{R}\right)\right)} - {P}_{N}$

Zur Beibehaltung der geforderten Heizleistung P_{N} trotz der material- und fertigungsbedingten Abweichungen der Querschnittsfläche ΔA_{R} muss der Streifen 1 entsprechend nachgetrimmt werden. Dies könnte durch Änderung der Gesamtlänge L_{R} des Streifens 1 durchgeführt werden, was jedoch einen hohen zusätzlichen Fertigungsaufwand bedingt. Gemäß der vorliegenden Erfindung erfolgt diese Nachtrimmung durch Änderung der Höhe h_{R} des Streifens 1. Durch eine derartige Veränderung der Höhe h_{R} des Streifens 1 können sowohl die Breitentoleranz als auch die Materialstärkentoleranz des Streifens 1 ausgeglichen werden. Dazu wird über eine definierte Messlänge Lₘ der Widerstand R_{T} sowie die mittlere Materialstärke Sₘ über die Messlänge Lₘ des Streifens 1 ermittelt und daraus die tatsächliche Querschnittsfläche A_{T} bzw. die effektive Formabweichung bzw. die effektive Höhe h_{T} des Streifens 1 entsprechend den folgenden Formeln rückgerechnet: ${A}_{T} = {L}_{m} ⁢ \frac{{ρ}_{R}}{{R}_{T}}$ ${h}_{T} = \frac{{A}_{T}}{{s}_{m}} ,$ wobei A_{T} der tatsächliche Querschnitt des Streifens 1, Lₘ die definierte Messlänge, R_{T} der gemessene Widerstand über die Messlänge und sₘ die gemessene mittlere Dicke des Streifens 1 darstellen. Die Trimmung auf den Sollquerschnitt A_{R} des Streifens erfolgt durch Änderung der Höhe h_{R} des Streifens 1. Die entsprechende Höhe h_{RS} errechnet sich aus dem Querschnitt A_{R} und der Materialstärke sₘ gemäß ${h}_{RS} = \frac{{A}_{R}}{{s}_{m}} ,$ wobei h_{RS} die Sollhöhe des Streifens 1, A_{R} der Sollquerschnitt des Streifens 1 und sₘ die gemessene Dicke des Streifens 1 ist. Die Laschen 3 und dazwischen angeordneten Lücken 4 beeinflussen den Gesamtwiderstand des Streifens 1, was durch einen Abminderungsfaktor des Gesamtwiderstands, der experimentell bzw. rechnerisch ermittelt werden kann, berücksichtigt wird. Der Querschnitt des Streifens unter Berücksichtigung der Laschen 3 rechnet sich entsprechend ${A}_{RF} = {L}_{R} ⁢ \frac{{ρ}_{R}}{\left(\frac{{R}_{N}}{ϵ}\right)} und {h}_{RF} = \frac{{A}_{RF}}{{s}_{R}} ,$ wobei A_{RF} der Sollquerschnitt des Streifens 1, h_{RF} die Sollhöhe des Streifens 1 und ε der Widerstandsabminderungsfaktor aufgrund der Laschen 3 ist.

Fig. 2 zeigt eine Variante gegenüber dem Streifen 1 gemäß Fig. 1, wobei manche Lücken mit einer höheren Höhe hₛ' als die Höhe hₛ der übrigen Lücken 4 ausgebildet ist, wodurch der effektive Widerstand des Streifens 1 beeinflusst werden kann. Zudem bieten die entsprechend höheren Lücken 5 eine bessere Durchlüftung des Heizelements, da mehr Luft durchströmen kann.

Bei der Ausführungsvariante gemäß Fig. 3 sind an der den Laschen 3 gegenüberliegenden Seite des Streifens 1 Einschnitte 6 in Wellenform angeordnet, wodurch die Höhe h_{R} des biegsamen Bereichs 2 des Streifens 1 beeinflusst werden kann. Zudem werden durch die wellenförmigen Einschnitte 6 Veränderungen in der Stromdichte bewirkt, welche zu einer Änderung des Glühverhaltens und somit des Leuchtverhaltens des Bandes führen.

Fig. 4 zeigt schematisch die Herstellung zweier Streifen 1, 1' aus einem einzigen Band 7, wobei die Laschen 3 und die Lücken 4 der Bänder 1, 1' entsprechend komplementär gestaltet sind. Die Breite b_{BT} des Bandes 7 entspricht der zweifachen Höhe h_{R} der Streifen 1, 1' sowie der Höhe hₛ der Laschen 3. Die Querschnittsfläche des Bandes 7 beträgt ${A}_{B} = {b}_{B} ⋅ {s}_{R} ,$ wobei b_{B} die Breite des Bandes 7 und s_{R} die Dicke des Bandmaterials sind. Der Widerstand des Bandes 7 bezogen auf die gewünschte Länge L_{R} der Streifen 1, 1' beträgt ${R}_{BR} = {ρ}_{R} ⁢ \frac{{L}_{R}}{{A}_{B}} ,$ und der Bandwiderstand bezogen auf die Messlänge ${R}_{BM} = {ρ}_{R} ⁢ \frac{{L}_{m}}{{A}_{B}} .$

Aus den während der Fertigung gemessenen Widerständen über die Messlänge und der gemessenen mittleren Banddicke s_{BM} kann die gewünschte Höhe h_{R} bzw. hₛ der Streifen 1, 1' ermittelt werden. Die erforderliche Höhe h_{Rerf} der Streifen 1, 1' beträgt ${h}_{Rerf} = \frac{{A}_{RF}}{{s}_{BM}} ,$ wobei A_{RF} der Sollquerschnitt des Bandes und s_{BM} die mittlere Stärke des Bandes ist. Rückgerechnet betragen der Widerstand des Bandes und die Heizleistung bezogen auf die gesamte Länge L_{R} gleich $R = {ρ}_{R} ⁢ \frac{{L}_{R}}{\left({h}_{Rerf}⋅{s}_{BM}\right)} ⋅ ϵ .$

Die vorliegende Erfindung zeigt ein effizientes Verfahren zur Anpassung des Widerstands von Heizelementen für elektrische Heizplatten, insbesondere für Glaskeramikplatten, an die gewünschte Nennleistung unter Berücksichtigung von Fertigungstoleranzen.

## Patentansprüche

1. Heizelement für elektrische Heizplatten, insbesondere für Glaskeramikplatten, welches als bandförmiger länglicher Streifen (1) mit einer Länge L_{R}, einer Höhe h_{R} und einer Dicke s_{R} aus elektrisch leitfähigem Material mit einem spezifischen Widerstand ρ_{R} ausgebildet und in der Gebrauchslage hochkant stehend auf einer thermisch isolierenden Unterlage angebracht ist, wobei der Streifen (1) an der der Unterlage zugewandten Seite Laschen (3) mit einer Höhe hₛ und einer Breite bₛ aufweist, welche sich über eine Eingriffstiefe e von einem Anteil der Höhe hₛ in die Unterlage verzahnen, zwischen welchen Laschen (3) Lücken (4) mit einer Höhe hₛ und einer Breite b_{F} gebildet sind, welche über den Abstand Höhe hₛ minus Eingriffstiefe e Durchlüftungslücken bilden, **dadurch gekennzeichnet, dass** die Höhe h_{R} des Streifens (1) gemäß dem Zusammenhang ${h}_{R} = {ρ}_{R} ⁢ \frac{{L}_{m}}{\left({s}_{m}⁢{R}_{T}\right)} ⁢ ϵ$ entsprechend dem auf eine definierte Messlänge Lₘ bezogenen Widerstand R_{T} und/oder entsprechend der mittleren Dicke sₘ des Streifens (1) zur Erzielung eines vorgegebenen Widerstands R_{N} entsprechend einer gewünschten Nennleistung P_{N} des Heizelements bemessen ist, wobei ε der die Laschen (3) berücksichtigende Widerstandsabminderungsfaktor ist.

2. Heizelement nach Anspruch 1, **dadurch gekennzeichnet, dass** die Höhe h_{R}' des Streifens (1) oberhalb einzelner oder in Gruppen angeordneter Lücken (5) zwischen den Laschen (3) kleiner als die Höhe h_{R} des übrigen Streifens (1) ist.

3. Heizelement nach Anspruch 1 oder 2, **dadurch gekennzeichnet, dass** der Streifen (1) an der gegenüberliegenden Seite der Laschen (3) Einschnitte (6) mit veränderter Höhe als die übrige Höhe h_{R} des Streifens (1) aufweist.

4. Heizelement nach Anspruch 3, **dadurch gekennzeichnet, dass** die Einschnitte (6) wellenförmige Gestalt aufweisen.

5. Heizelement nach einem der Ansprüche 1 bis 4, **dadurch gekennzeichnet, dass** die Laschen (3) und Lücken (4) abgerundete Ecken aufweisen.

6. Heizelement nach Anspruch 1, **dadurch gekennzeichnet, dass** der Streifen (1) aus einer Metalllegierung gebildet ist.

7. Verfahren zur Herstellung eines Heizelements für elektrische Heizplatten, insbesondere Glaskeramikplatten, wobei aus einem bandförmigen elektrisch leitfähigen Material mit einem spezifischen Widerstand ρ_{A} und einer Dicke s_{R} ein Streifen (1) mit einer Länge L_{R} und einer Höhe h_{R} ausgeschnitten wird, welcher auf einer Seite Laschen (3) mit einer Höhe hₛ und einer Breite bₛ und dazwischen Lücken (4) mit einer Höhe hₛ und einer Breite b_{F} aufweist, **dadurch gekennzeichnet, dass** während des Ausschneidprozesses des Streifens (1) der auf eine Messlänge Lₘ bezogene Widerstand Rᵣ und/oder die mittlere Dicke sₘ des Streifens (1) gemessen wird und in Abhängigkeit davon die Höhe h_{R} des Streifens (1) zur Erzielung eines gewünschten Widerstands R_{N} entsprechend einer gewünschten Nennleistung P_{N} des Heizelements verändert wird.

8. Verfahren nach Anspruch 7, **dadurch gekennzeichnet, dass** während des Ausschneidprozesses des Streifens (1) die Höhe hₛ der Laschen (3) verändert wird.

9. Verfahren nach Anspruch 7 oder 8, **dadurch gekennzeichnet, dass** während des Ausschneidprozesses des Streifens (1) die Breite b_{F} der Lücken (4) verändert wird.

10. Verfahren nach einem der Ansprüche 7 bis 9, **dadurch gekennzeichnet, dass** während des Ausschneidprozesses des Streifens (1) vereinzelt Lücken (5) mit größerer Höhe hₛ' als die Höhe hₛ der übrigen Lücken (4) angeordnet werden.

11. Verfahren nach einem der Ansprüche 7 bis 10, **dadurch gekennzeichnet, dass** während des Ausschneidprozesses des Streifens (1) die Breite bₛ der Laschen (3) verändert wird.

12. Verfahren nach einem der Ansprüche 7 bis 1.1, **dadurch gekennzeichnet, dass** während des Ausschneidprozesses des Streifens (1) dieser an der gegenüberliegenden Seite der Laschen (3) eingeschnitten wird.

13. Verfahren nach Anspruch 12, **dadurch gekennzeichnet, dass** während des Ausschneidprozesses des Streifens (1) dieser wellenförmig eingeschnitten wird.

14. Verfahren nach einem der Ansprüche 7 bis 13, **dadurch gekennzeichnet, dass** zwei oder mehrere identische Streifen (1, 1') gleichzeitig aus einem bandförmigen Material ausgeschnitten werden, wobei die Laschen (3) eines Streifens (1, 1') komplementär zu den Lücken (4) des daneben angeordneten Streifens (1', 1)gestaltet sind.

15. Verfahren nach einem der Ansprüche 7 bis 14, **dadurch gekennzeichnet, dass** der Streifen (1) mittels eines Plasmastrahls ausgeschnitten wird.

16. Verfahren nach einem der Ansprüche 7 bis 14, **dadurch gekennzeichnet, dass** der Streifen (1) mittels eines Wasserstrahls ausgeschnitten wird.

17. Verfahren nach einem der Ansprüche 7 bis 14, **dadurch gekennzeichnet, dass** der Streifen (1) mittels eines Laserstrahls ausgeschnitten wird.

18. Verfahren nach einem der Ansprüche 7 bis 14, **dadurch gekennzeichnet, dass** der Streifen (1) mittels eines Elektroerosionsverfahrens ausgeschnitten wird.

## Claims

1. A heating element for electric heating plates, in particular for glass ceramic plates, which is designed as tape-shaped longitudinal strip (1) having a length L_{R}, a height h_{R} and a thickness s_{R} made of electrically conductive material with a specific resistance ρ_{R} and which, when being used, is provided in an upend position on a thermically isolating base, wherein the strip (1) has lugs (3) with a height hₛ and a width bₛ on the side facing the base, which lugs (3) mesh with the base over an engagement depth e of a portion of the height hₛ, gaps (4) with a height hₛ and a width b_{F} being formed between said lugs (3), said gaps (4) forming aerating gaps over the distance height hₛ minus engagement depth e, **characterised in that**, according to the relation ${h}_{R} = {ρ}_{R} ⁢ \frac{{L}_{m}}{\left({s}_{m}⁢{R}_{T}\right)} ⁢ ϵ ,$ the height h_{R} of the strip (1) is dimensioned in correspondence with the resistance R_{T} which is based on a defined measuring length Lₘ, and/or in correspondence with the mean thickness sₘ of the strip (1) for obtaining a predetermined resistance R_{N} according to a desired nominal power P_{N} of the heating element, wherein ε is the resistance-reducing factor that considers the lugs (3).

2. The heating element according to claim 1, **characterised in that**, between the lugs (3), the height h_{R}' of the strip (1) above single gaps (5) or gaps (5) arranged in groups is smaller than the height h_{R} of the remaining strip (1).

3. The heating element according to claim 1 or 2, **characterised in that** the strip (1) has recesses (6) provided on the side opposite the lugs (3), said recesses having a different height than the remaining height h_{R}.

4. The heating element according to claim 3, **characterised in that** the recesses (6) are designed to be wavy.

5. The heating element according to any one of claims 1 to 4, **characterised in that** the lugs (3) and the gaps (4) have rounded edges.

6. The heating element according to claim 1, **characterised in that** the strip (1) is made of a metal alloy.

7. A method for producing a heating element for electric heating plates, in particular glass ceramic plates, wherein from a tape-shaped electrically conductive material with a specific resistance ρ_{R} and a thickness s_{R} a strip (1) with a length L_{R} and a height h_{R} is cut out, said strip, on one side, having lugs (3) with a height hₛ and a width bₛ and gaps (4) provided therebetween with a height hₛ and a width b_{F}, **characterised in that** during the cutting process of the strip (1) the resistance R_{T}, which is based on a measuring length Lₘ, and/or the mean thickness sₘ of the strip (1) is measured and, as a function thereof, the height h_{R} of the strip (1) is altered in correspondence with a desired nominal output P_{N} of the heating element for obtaining a desired resistance R_{N}.

8. The method according to claim 7, **characterised in that** the height hₛ of the lugs (3) is altered when cutting out the strip (1).

9. The method according to claim 7 or 8, **characterised in that** the width b_{F} of the gaps (4) is altered when cutting out the strip (1).

10. The method according to any one of claims 7 to 9, **characterised in that**, when cutting out the strip (1), individual gaps (5) having a larger height hₛ' than the height Hₛ of the remaining gaps (4) are arranged.

11. The method according to any one of claims 7 to 10, **characterised in that**, when cutting out the strip (1), the width bₛ of the lugs (3) is altered.

12. The method according to any one of claims 7 to 11, **characterised in that**, when cutting out the strip (1), said strip is cut into on the side opposite the lugs (3).

13. The method according to claim 12, **characterised in that**, when cutting out the strip (1), said strip is cut into along a wave line.

14. The method according to any one of claims 7 to 13, **characterised in that** two or more identical strips (1, 1') are simultaneously cut out of a tape-shaped material, wherein the lugs (3) of a strip (1, 1') are designed to be complementary to the gaps (4) of the strip (1, 1') arranged beside it.

15. The method according to any one of claims 7 to 14, **characterised in that** the strip (1) is cut out by means of a plasma jet.

16. The method according to any one of claims 7 to 14, **characterised in that** the strip (1) is cut out by means of a water jet.

17. The method according to any one of claims 7 to 14, **characterised in that** the strip (1) is cut out by means of a laser jet.

18. The method according to any one of claims 7 to 14, **characterised in that** the strip (1) is cut out by means of an electro-erosion method.

## Revendications

1. Elément chauffant pour plaques chauffantes électriques, en particulier pour plaques vitrocéramiques, l'élément étant réalisé comme un ruban allongé en forme de bande (1) d'une longueur L_{R}, d'une hauteur h_{R} et d'une épaisseur s_{R}, en matériau électroconducteur avec une résistance spécifique ρ_{R}, et monté sur une base calorifuge en étant placé sur chant en position d'utilisation, le ruban (1) présentant sur le côté tourné vers la base des languettes (3) d'une hauteur hₛ et d'une largeur bₛ qui s'engagent dans la base sur une profondeur d'engagement e d'une partie de la hauteur hₛ, entre lesdites languettes (3) des intervalles (4) d'une hauteur hₛ et d'une largeur b_{F} étant formés qui forment sur la distance hauteur hₛ moins profondeur d'engagement e des intervalles d'aération, **caractérisé en ce que** la hauteur h_{R} du ruban (1) est dimensionnée selon la relation ${h}_{R} = {ρ}_{R} ⁢ \frac{{L}_{m}}{\left({s}_{m}⁢{R}_{T}\right)} ⁢ ε$ en correspondance avec une résistance R_{T} relative à une longueur de mesure Lₘ et/ou selon l'épaisseur moyenne sₘ du ruban (1) pour obtenir une résistance prédéfinie R_{N} selon une puissance nominale souhaitée P_{N} de l'élément chauffant, ε étant le facteur de perte de résistance tenant compte des languettes (3).

2. Elément chauffant selon la revendication 1, **caractérisé en ce que** la hauteur h_{R}' du ruban (1) au-dessus d'intervalles individuels ou d'intervalles agencés en groupes (5) est entre les languettes (3) inférieure à la hauteur h_{R} du reste du ruban (1).

3. Elément chauffant selon la revendication 1 ou 2, **caractérisé en ce que** le ruban (1) présente du côté opposé des languettes (3) des encoches (6) de hauteur modifiée par rapport au reste de la hauteur h_{R} du ruban (1).

4. Elément chauffant selon la revendication 3, **caractérisé en ce que** les encoches (6) présentent une forme ondulée.

5. Elément chauffant selon l'une quelconque des revendications 1 à 4, **caractérisé en ce que** les languettes (3) et les intervalles (4) présentent des coins arrondis.

6. Elément chauffant selon la revendication 1, **caractérisé en ce que** le ruban (1) est formé à partir d'un alliage de métal.

7. Procédé de fabrication d'un élément chauffant pour plaques chauffantes électriques, en particulier pour plaques vitrocéramiques, dans lequel on découpe un ruban (1) d'une longueur L_{R} et d'une hauteur h_{R} à partir d'un matériau électroconducteur en forme de bande avec une résistance spécifique ρ_{R} et une épaisseur s_{R}, le ruban présentant d'un côté des languettes (3) d'une hauteur hₛ et d'une largeur bₛ et entre celles-ci des intervalles (4) d'une hauteur hₛ et d'une largeur b_{F}, **caractérisé en ce que** pendant le processus de découpe du ruban (1), la résistance R_{T} relative à une longueur de mesure Lₘ et/ou l'épaisseur moyenne sₘ du ruban (1) sont mesurées, et qu'en fonction de ceci, la hauteur h_{R} du ruban (1) est modifiée pour obtenir une résistance Rₛ souhaitée selon une puissance nominale souhaitée P_{N} de l'élément chauffant.

8. Procédé selon la revendication 7, **caractérisé en ce que** pendant le processus de découpe du ruban (1), la hauteur hₛ des languettes (3) est modifiée.

9. Procédé selon la revendication 7 ou 8, **caractérisé en ce que** pendant le processus de découpe du ruban (1), la largeur b_{F} des intervalles (4) est modifiée.

10. Procédé selon l'une quelconque des revendications 7 à 9, **caractérisé en ce que** pendant le processus de découpe du ruban (1), des intervalles (5) d'une hauteur hₛ' supérieure à la hauteur hₛ des autres intervalles (4) sont disposés.

11. Procédé selon l'une quelconque des revendications 7 à 10, **caractérisé en ce que** pendant le processus de découpe du ruban (1), la largeur bₛ des languettes (3) est modifiée.

12. Procédé selon l'une quelconque des revendications 7 à 11, **caractérisé en ce que** pendant le processus de découpe du ruban (1), celui est incisé sur le côté opposé des languettes (3).

13. Procédé selon la revendication 12, **caractérisé en ce que** pendant le processus de découpe du ruban (1), celui-ci est incisé de façon ondulée.

14. Procédé selon l'une quelconque des revendications 7 à 13, **caractérisé en ce que** deux ou plusieurs rubans identiques (1, 1') sont découpés simultanément à partir d'un matériau en forme de bande, les languettes (3) d'un ruban (1, 1') étant formées de façon complémentaire aux intervalles (4) du ruban (1', 1) disposé à côté de celui-ci.

15. Procédé selon l'une quelconque des revendications 7 à 14, **caractérisé en ce que** le ruban (1) est découpé au moyen d'un jet de plasma.

16. Procédé selon l'une quelconque des revendications 7 à 14, **caractérisé en ce que** le ruban (1) est découpé au moyen d'un jet d'eau.

17. Procédé selon l'une quelconque des revendications 7 à 14, **caractérisé en ce que** le ruban (1) est découpé au moyen d'un faisceau laser.

18. Procédé selon l'une quelconque des revendications 7 à 14, **caractérisé en ce que** le ruban (1) est découpé au moyen d'un procédé d'électroérosion.
